# EUROPÄISCHE PATENTSCHRIFT

(11) **EP 1 442 685 B1**
(45) Veröffentlichungstag und Bekanntmachung des Hinweises auf die Patenterteilung: **20.09.2006**
(21) Anmeldenummer: 04001842.6
(22) Anmeldetag: 28.01.2004
(51) Int. Cl.: A47G 25/50

(54) **Kleider- und Wäschebügel**
Clothing and laundry hanger
Cintre pour vêtements et linge

(30) Priorität: 29.01.2003 DE 20301350 U
(43) Veröffentlichungstag der Anmeldung: 04.08.2004
(73) Patentinhaber: Karner Europe GmbH, 85521 Ottobrunn (DE)
(72) Erfinder: Wegscheider, Gustav, 9853 Gmünd-Kärnten (AT)
(74) Vertreter: Hofstetter, Alfons J.

(56) Entgegenhaltungen:
- EP-A- 0 910 976
- DE-U- 8 911 049
- US-A- 3 209 966

## Beschreibung

Die vorliegende Erfindung betrifft einen Kleider- und Wäschebügel mit einem zentralen Bügelelement und jeweils einem von dem zentralen Bügelelement ausgehenden Bügelarm mit jeweils einem Bügelarmende und mindestens einer auf dem jeweiligen Bügelarm angeordneten Klemmvorrichtung zur Aufnahme von Aufhängevorrichtungen von Wäsche- und Kleidungsstücken, wobei das Bügelarmende mindestens eine längliche Vertiefung zur mindestens teilweisen Aufnahme und Führung der Aufhängevorrichtung aufweist.

Derartige Kleider- und Wäschebügel sind bekannt. Insbesondere sind derartige Kleider- und Wäschebügel aus Kunststoff in einer großen Vielzahl unterschiedlichster Ausführungen bekannt. So beschreibt das deutsche Gebrauchsmuster DE-U-89 11 049 einen Kleiderbügel, der an seinen Bügelarmenden längliche Vertiefungen zur zumindest teilweisen Aufnahme einer Aufhängevorrichtung von Wäschestücken aufweist. Zudem offenbart die DE-U-299 17 226 einen Kleider- und Wäschebügel, insbesondere für mit Trägern versehene Wäscheoberteile. Der bekannte Kleider- und Wäschebügel weist ebenfalls an der Oberseite des Bügelkörpers angeordnete, mit ihrem freien Ende in Richtung des zentralen Bereichs des Bügelkörpers weisende Klemmzungen zur Aufnahme und Fixierung jeweils eines Trägers des Kleidungs- oder Wäschestücks auf. Nachteilig an dem bekannten Kleider- und Wäschebügeln ist jedoch, dass die Träger oder Aufhängevorrichtungen der Wäsche- und Kleidungsstücke lose an dem Kleider- und Wäschebügel herunterhängen und sich so ein insgesamt schlechter optischer Eindruck des an dem Kleider- und Wäschebügel befestigten Wäsche- und Kleidungsstücks ergibt. Der optische Eindruck ist aber unter anderem entscheidend für die Kaufentscheidung eines Verbrauchers.

Es ist daher Aufgabe der vorliegenden Erfindung, einen gattungsgemäßen Kleider- und Wäschebügel bereitzustellen, der ein optisch sauberes Plazieren bzw. Aufhängen von Wäsche- und Kleidungsstücken mit Aufhängevorrichtungen gewährleistet.

Gelöst wird diese Aufgabe durch einen Kleider- und Wäschebügel mit den Merkmalen des Anspruches 1.

Vorteilhafte Ausgestaltungen des erfindungsgemäßen Kleider- und Wäschebügels sind in den Unteransprüchen beschrieben.

Ein erfindungsgemäßer Kleider- und Wäschebügel weist an den Bügelarmenden mindestens jeweils eine längliche Vertiefung zur mindestens teilweisen Aufnahme und Führung einer Aufhängevorrichtung von Wäsche- und Kleidungsstücken auf, wobei die längliche Vertiefung als rillenartige Vertiefung in der Oberseite des Bügelarmendes ausgebildet ist. Dadurch ist gewährleistet, dass entsprechende Aufhängevorrichtungen von Wäsche- und Kleidungsstücken, die üblicher Weise aus einer Aufhängeschlaufe des Wäsche- und Kleidungsstücks, welches insbesondere ein Rock ist, besteht, in der länglichen Vertiefung im Bügelarmende aufgenommen und geführt werden können. Damit wird ein loses Herunterhängen der Aufhängevorrichtungen verhindert, es entsteht ein positiver optischer Eindruck bezüglich des an dem Kleider- und Wäschebügel befestigten Wäsche- und Kleidungsstücks.

In einer vorteilhaften Ausgestaltung der Erfindung ist die Vertiefung hinterschnitten. Damit wird ein unbeabsichtigtes Herausnehmen oder Herausgleiten der Aufhängevorrichtung aus der Vertiefung zuverlässig verhindert.

In einer weiteren vorteilhaften Ausgestaltung der Erfindung ist die Vertiefung in Richtung einer Klemmvorrichtung, die üblicherweise haken- oder zungenartig ausgebildet ist, wobei das offene Ende der Klemmvorrichtung in Richtung eines zentralen Bügelkörpers weist, und/oder in Richtung des Bügelarmendes verbreitert bzw. aufgeweitet. Die Verbreiterung bzw. Aufweitung der Vertiefung kann dabei V-förmig ausgebildet sein. Eine derartige Ausgestaltung der Vertiefung erleichtert das Einführen der Aufhängevorrichtung und/oder die Herausnahme der Aufhängevorrichtung aus der Vertiefung. Die Vertiefung kann dabei einen U-förmigen oder kreisförmigen Querschnitt aufweisen.

In einer weiteren vorteilhaften Ausgestaltung der Erfindung ist die Vertiefung über das gesamte Bügelarmende ausgebildet. Dadurch ist gewährleistet, dass die Aufhängevorrichtung erst am Bügelarmende wieder aus dem Kleider- und Wäschebügel austritt. Dadurch wird der optisch positive Eindruck, den das auf dem Kleider- und Wäschebügel befestigte Wäsche- und Kleidungsstück bewirkt, noch verstärkt.

In einer weiteren vorteilhaften Ausgestaltung der Erfindung ist zwischen der Klemmvorrichtung und der Vertiefung ein Führungselement zur Führung der Aufhängevorrichtung ausgebildet. Auch durch diese Maßnahme wird das Einführen der Aufhängevorrichtung des Wäsche- und Kleidungsstücks in die Vertiefung des Kleider- und Wäschebügels erleichtert.

In einer weiteren vorteilhaften Ausgestaltung der Erfindung sind der zentrale Bügelkörper und die Bügelarme des Kleider- und Wäschebügels U-förmig ausgebildet. Dadurch ist eine hohe Stabilität des Kleider- und Wäschebügels gewährleistet.

Weitere Einzelheiten, Merkmale und Vorteile der Erfindung ergeben sich aus dem in den folgenden Figuren dargestellten und beschriebenen Ausführungsbeispiel:

Es zeigen:
- Figur 1: eine Seitenansicht des erfindungsgemäßen Kleider- und Wäschebügels;
- Figur 2: eine teilweise geschnittene Seitenansicht einer Hälfte des erfindungsgemäßen Kleider- und Wäschebügels gemäß Figur 1 mit mehreren Detaildarstellungen;
- Figur 3a: eine Schnittdarstellung des erfindungsgemäßen Kleider- und Wäschebügels im Bereich einer Klemmvorrichtung;
- Figur 3b: eine Schnittdarstellung des erfindungsgemäßen Kleider- und Wäschebügels im Bereich des Bügelarmendes;
- Figur 4: eine Seitenansicht des Bügelarmendes des erfindungsgemäßen Kleider- und Wäschebügels; und
- Figur 5: eine Schnittdarstellung des Bügelarmendes des erfindungsgemäßen Kleider- und Wäschebügels.

Figur 1 zeigt in einer Seitenansicht einen Kleider- und Wäschebügel 10 mit einem zentralen Bügelelement 12 und jeweils einem von dem zentralen Bügelelement 12 ausgehenden Bügelarm 14, 16 mit jeweils einem Bügelarmende 18, 20. Auf dem jeweiligen Bügelarm 14, 16 ist jeweils eine Klemmvorrichtung 32 zur Aufnahme von Aufhängevorrichtungen 24 von Wäsche- und Kleidungsstücken 22 angeordnet. Man erkennt, dass die Klemmvorrichtungen 32 zungenartig ausgebildet sind, wobei das offene Ende der Klemmvorrichtungen 32 jeweils in Richtung des zentralen Bügelkörpers 12 weist. Es ist allerdings auch möglich, die Klemmvorrichtungen 32 hakenförmig auszubilden. Zur Aufhängung des Kleider- und Wäschebügels 10 dient ein an dem zentralen Bügelkörper 12 befestigter Haken 34.

Figur 2 zeigt in einer teilweise geschnittenen Seitenansicht eine Hälfe des Kleider- und Wäschebügels 10 mit dem Bügelarm 14 und dem Bügelarmende 18. Aus den Ansichten A und B erkennt man, dass das Bügelarmende 18 eine längliche Vertiefung 26 zur Aufnahme und Führung der Aufhängevorrichtung 24 aufweist. Des Weiteren erkennt man, dass die Vertiefung rillen- oder schlitzartig ausgebildet ist. Dabei kann die Vertiefung 26 hinterschnitten sein, so dass ein unbeabsichtigtes Herauslösen der Aufhängevorrichtung 24 aus der Vertiefung 26 verhindert wird. Des Weiteren erkennt man, dass die Vertiefung 26 in Richtung der Klemmvorrichtung 32 verbreitert bzw. aufgeweitet ist. Die Verbreiterung bzw. Aufweitung 30 ist dabei V-förmig ausgebildet. Aus der Ansicht A wird deutlich, dass die Vertiefung 26 einen kreisförmigen Querschnitt aufweist. Es ist aber auch möglich, die Vertiefung 26 mit einem U-förmigen Querschnitt auszubilden.

Die Vertiefung 26 ist über das gesamte Bügelarmende 18 - wie auch das gesamte Bügelarmende 20 (nicht dargestellt) - ausgebildet. Des Weiteren erkennt man, dass zwischen der Klemmvorrichtung 32 und der Vertiefung 26 ein Führungselement 28 zur Führung der Aufhängevorrichtung 24 ausgebildet ist.

Figur 3a zeigt eine Schnittdarstellung des Kleider- und Wäschebügels 10 im Bereich der Klemmvorrichtung 32 (vgl. auch Figur 2). Man erkennt, dass der Kleider- und Wäschebügel 10 sowie die Bügelarme 14, 16 insgesamt U-förmig ausgebildet sind. Des Weiteren erkennt man, dass die Klemmvorrichtung 32 aus einer Zunge 36 besteht, die mit dem Bügelarm 14 eine Aufnahmeöffnung 38 zur Aufnahme der Aufhängevorrichtung 24 ausbildet.

Figur 3b zeigt eine Schnittdarstellung des Kleider- und Wäschebügels 10 im Bereich des Bügelarmendes 18, 20 (vgl. auch Figur 2). Auch aus dieser Darstellung wird deutlich, dass der Kleider- und Wäschebügel 10 bzw. die Bügelarme 14, 16 und die entsprechenden Bügelarmenden 18, 20 insgesamt U-förmig ausgebildet sind. Des Weiteren erkennt man die in dem Bügelarm 14 bzw. Bügelarmende 18 ausgebildete Vertiefung 26 und das Führungselement 28.

Figur 4 zeigt eine Seitenansicht des Bügelarmendes 18 des Kleider- und Wäschebügels 10. Man erkennt die Anordnung der Aufhängevorrichtung 24 des Wäsche- und Kleidungsstücks 22 einerseits in der Klemmvorrichtung 32 wie auch innerhalb des Bügelarmendes 18. Die Aufhängevorrichtung 24 ist dabei eine Aufhängeschlaufe des Wäsche- und Kleidungsstücks 22. Das Wäsche- und Kleidungsstück ist in dem Ausführungsbeispiel ein Rock.

Figur 5 zeigt eine Schnittdarstellung des Bügelarmendes 18 des Kleider- und Wäschebügels 10. Aus dieser Darstellung wird die Aufnahme und Führung der Aufhängevorrichtung 24 des Wäsche- und Kleidungsstücks 22 innerhalb der Vertiefung 26 des Bügelarmendes 18 sowie innerhalb der Klemmvorrichtung 32 deutlich. Der zentrale Bügelkörper 12 sowie die Bügelarme 14, 16 bestehen üblicherweise aus Kunststoff. Es ist jedoch denkbar, dass auch andere Materialien verwendet werden.

## Patentansprüche

1. Kleider- und Wäschebügel mit einem zentralen Bügelelement (12) und jeweils einem von dem zentralen Bügelelement (12) ausgehenden Bügelarm (14, 16) mit jeweils einem Bügelarmende (18, 20) und mindestens einer auf dem jeweiligen Bügelarm (14, 16) angeordneten Klemmvorrichtung (32) zur Aufnahme von Aufhängevorrichtungen (24) von Wäsche- und Kleidungsstücken (22), wobei das Bügelarmende (18, 20) mindestens eine längliche Vertiefung (26) zur mindestens teilweisen Aufnahme und Führung der Aufhängevorrichtung (24) aufweist,
**dadurch gekennzeichnet,**
**dass** die längliche Vertiefung (26) als rillenartige Vertiefung in der Oberseite des Bügelarmendes (18, 20) ausgebildet ist.

2. Kleider- und Wäschebügel nach Anspruch 1,
**dadurch gekennzeichnet,**
**dass** die Vertiefung (26) hinterschnitten ist.

3. Kleider- und Wäschebügel nach einem der vorhergehenden Ansprüche,
**dadurch gekennzeichnet,**
**dass** die Vertiefung (26) in Richtung der Klemmvorrichtung (32) und/oder in Richtung des Bügelarmendes (18, 20) verbreitert bzw. aufgeweitet ist.

4. Kleider- und Wäschebügel nach Anspruch 3,
**dadurch gekennzeichnet,**
**dass** die Verbreiterung bzw. Aufweitung (30) der Vertiefung (26) V-förmig ausgebildet ist.

5. Kleider- und Wäschebügel nach einem der vorhergehenden Ansprüche,
**dadurch gekennzeichnet,**
**dass** die Vertiefung (26) einen U-förmigen oder kreisförmigen Querschnitt aufweist.

6. Kleider- und Wäschebügel nach einem der vorhergehenden Ansprüche,
**dadurch gekennzeichnet,**
**dass** die Vertiefung (26) über das gesamte Bügelarmende (18, 20) ausgebildet ist.

7. Kleider- und Wäschebügel nach einem der vorhergehenden Ansprüche,
**dadurch gekennzeichnet,**
**dass** die Klemmvorrichtungen (32) haken- oder zungenartig ausgebildet sind, wobei das offene Ende der Klemmvorrichtung (32) in Richtung des zentralen Bügelkörpers (12) weist.

8. Kleider- und Wäschebügel nach einem der vorhergehenden Ansprüche,
**dadurch gekennzeichnet,**
**dass** zwischen der Klemmvorrichtung (32) und der Vertiefung (26) ein Führungselement (28) zur Führung der Aufhängevorrichtung (24) ausgebildet ist.

9. Kleider- und Wäschebügel nach einem der vorhergehenden Ansprüche,
**dadurch gekennzeichnet,**
**dass** die Aufhängevorrichtung (24) eine Aufhängeschlaufe (30) des Wäsche- und Kleidungsstückes (22), insbesondere eines Rocks ist.

10. Kleider- und Wäschebügel nach einem der vorhergehenden Ansprüche,
**dadurch gekennzeichnet,**
**dass** der zentrale Bügelkörper (12) und die Bügelarme (14, 16) des Kleider- und Wäschebügels (10) U-förmig ausgebildet sind.

## Claims

1. Clothing and laundry hanger including a central hanger member (12) and one hanger arm (14, 16) respectively extending from the central hanger member (12) with each one hanger arm end (18, 20) and at least one clamping device (32) disposed on the respective hanger arm (14, 16) for receiving suspension devices (24) of laundry and clothing pieces (22), wherein the hanger arm end (18, 20) has hat least one elongated recess (26) for at least partially receiving and guiding the suspension device (24),
**characterized in that**
the elongated recess (26) is formed as a groove-like recess in the top of the hanger arm end (18, 20).

2. Clothing and laundry hanger according to claim 1,
**characterized in that**
the recess (26) is undercut.

3. Clothing and laundry hanger according to any one of the preceding claims,
**characterized in that**
the recess (26) is widened or expanded, respectively, towards the clamping device (32) and/or towards the hanger arm end (18, 20).

4. Clothing and laundry hanger according to claim 3,
**characterized in that**
the widening or expansion (30) of the recess (26) is formed V-shaped.

5. Clothing and laundry hanger according to any one of the preceding claims,
**characterized in that**
the recess (26) has a U-shaped or circular cross-section.

6. Clothing and laundry hanger according to any one of the preceding claims,
**characterized in that**
the recess (26) is formed over the entire hanger arm end (18, 20).

7. Clothing and laundry hanger according to any one of the preceding claims,
**characterized in that**
the clamping devices (32) are formed hook- or tongue-like, wherein the open end of the clamping device (32) faces the central hanger body (12).

8. Clothing and laundry hanger according to any one of the preceding claims,
**characterized in that**
a guide member (28) for guiding the suspension device (24) is formed between the clamping device (32) and the recess (26).

9. Clothing and laundry hanger according to any one of the preceding claims,
**characterized in that**
the suspension device (24) is a suspension loop (30) of the clothing or laundry piece (22), especially of a skirt.

10. Clothing and laundry hanger according to any one of the preceding claims,
**characterized in that**
the central hanger body (12) and the hanger arms (14, 16) of the clothing and laundry hanger (10) are formed U-shaped.

## Revendications

1. Cintre pour vêtement et linge, comportant un élément central de cintre (12) et des bras de cintre (14, 16) s'écartant chaque fois de l'élément central du cintre (12), présentant chacun une extrémité de bras de cintre (18, 20) et au moins un dispositif de pincement (32) disposé sur le bras de cintre respectif (14, 16) pour recevoir des dispositifs de suspension (24) de pièces de vêtement et linge (22), l'extrémité de bras de cintre (18, 20) présentant au moins un creux longitudinal (26) pour la réception et le guidage au moins partiels du dispositif de suspension (24),
**caractérisé en ce que**
le creux longitudinal (26) est réalisé en tant que creux en forme de rainure à la face supérieure de l'extrémité de bras de cintre (18, 20).

2. Cintre pour vêtement et linge selon la revendication 1,
**caractérisé en ce que**
le creux (26) comporte une contre-dépouille.

3. Cintre pour vêtement et linge selon l'une quelconque des revendications précédentes,
**caractérisé en ce que**
le creux (26) est élargi ou évasé en direction du dispositif de pincement (32) et/ou en direction de l'extrémité de bras de cintre (18, 20).

4. Cintre pour vêtement et linge selon la revendication 3,
**caractérisé en ce que**
l'élargissement ou l'évasement (30) du creux (26) est en forme de V.

5. Cintre pour vêtement et linge selon l'une quelconque des revendications précédentes,
**caractérisé en ce que**
le creux (26) présente une section en forme de U ou en forme de cercle.

6. Cintre pour vêtement et linge selon l'une quelconque des revendications précédentes,
**caractérisé en ce que**
le creux (26) est constitué sur la totalité de l'extrémité de bras de cintre (18, 20).

7. Cintre pour vêtement et linge selon l'une quelconque des revendications précédentes,
**caractérisé en ce que**
les dispositifs de pincement (32) sont constitués en forme de crochet ou de langue, l'extrémité ouverte du dispositif de pincement (32) étant dirigée vers le corps central du cintre (12).

8. Cintre pour vêtement et linge selon l'une quelconque des revendications précédentes,
**caractérisé en ce que,**
entre le dispositif de pincement (32) et le creux (26), est constitué un élément de guidage (28) pour guider le dispositif de suspension (24).

9. Cintre pour vêtement et linge selon l'une quelconque des revendications précédentes,
**caractérisé en ce que**,
le dispositif de suspension (24) est une boucle de suspension (30) de la pièce de vêtement et linge (22), en particulier d'une robe.

10. Cintre pour vêtement et linge selon l'une quelconque des revendications précédentes,
**caractérisé en ce que**,
le corps central du cintre (12) et les bras de cintre (14, 16) du cintre pour vêtement et linge (10) sont en forme de U.
